# EUROPÄISCHE PATENTSCHRIFT

(11) **EP 0 154 130 B1**
(45) Veröffentlichungstag und Bekanntmachung des Hinweises auf die Patenterteilung: **06.04.1988**
(21) Anmeldenummer: 85100488.7
(22) Anmeldetag: 18.01.1985
(51) Int. Cl.: B27B 9/00

(54) **Handkreissäge mit Grundplatte**
Circular hand saw with base plate
Scie circulaire à main avec embase inférieure

(30) Priorität: 10.02.1984 DE 3404754
(43) Veröffentlichungstag der Anmeldung: 11.09.1985
(73) Patentinhaber: Karl M. Reich, Maschinenfabrik GmbH, 72607 Nürtingen (DE)
(72) Erfinder: Fuchs, Rudolf, D-7303 Neuhausen (DE)

(56) Entgegenhaltungen:
- DE-A- 1 503 927

## Beschreibung

Die vorliegende Erfindung betrifft eine Handkreissäge mit Grundplatte gemäß Oberbegriff von Anspruch 1.

Bei bekannten Handkreissägen mit Grundplatte läßt sich das Motorgehäuse mit dem Sägeblatt senkrecht zur Grundplatte zur Einstellung der Schnittiefe verschieben oder verschwenken. Zur sicheren Auflage der Maschine überragt dabei die Grundplatte das Sägeblatt auch auf der dem Motorgehäuse gegenüberliegenden Seite um eine genügend große Abmessung.

Andererseits sind spezielle Handkreissägen, sogenannte Schattenfugensägen, bekannt, mit denen es möglich ist, bei Holzdecken die Stirnseiten der einzelnen Bretter nach dem Befestigen nach einer zur angrenzenden Wand parallelen Geraden abzusägen. Dazu darf jedoch die Grundplatte das Sägeblatt auf der dem Motorgehäuse gegenüberliegenden Seite nur geringfügig überragen und die Führung der Säge erfolgt längs der angrenzenden Wand durch einen doppelt geführten Längsanschlag. Normale Handkreissägen lassen sich also zum Schattenfugensägen nicht verwenden.

Aufgabe der vorliegenden Erfindung ist daher die Schaffung einer Handkreissäge, die sich sowohl zu normalen Sägearbeiten als auch zum Schattenfugensägen verwenden läßt.

Diese Aufgabe wird erfindungsgemäß durch das im kennzeichnenden Teil des Anspruchs 1 angegebene Merkmal gelöst.

Durch die verschiebbare Grundplatte ist eine vielseitigere Verwendung einer normalen Handkreissäge möglich. Der Benützer braucht sich sowohl zum normalen Sägen als auch zum Schattenfugensägen nur eine Maschine anzuschaffen. Es ergeben sich somit auch Vorteile bei der Fertigung, da größere Stückzahlen möglich sind.

Obwohl die erfindungsgemäße Handkreissäge als Schattenfugensäge verwendet werden kann, gehen die Vorteile der normalen Handkreissäge, also die sichere Auflage, nicht verloren.

Durch die erfindungsgemäße Verwendung der Grundplatte als Längsanschlag entfällt außerdem ein zusätzlicher Längsanschlag, was die Maschine weiter verbilligt.

Im folgenden ist ein Ausführungsbeispiel der Erfindung unter Bezugnahme auf die Zeichnungen näher beschrieben.

Es zeigen:
Fig. 1 Handkreissäge mit verschiebbarer Grundplatte, Ansicht von der Bedienungsseite.
Fig. 2 Teilschnitt nach Linie II - 11 in Fig. 1.
Fig. 3 Handkreissäge wie Fig. 1, Verwendung als Schattenfugensäge.

Die in Fig. 1 und 2 dargestellte Handkreissäge weist ein Motorgehäuse 1 auf, mit dem ein von einem Elektromotor antreibbares Sägeblatt 2 verbunden ist. Das Sägeblatt 2 wird nach oben von einer Schutzhaube 3 umschlossen, mit der ein Bügel 4 einstückig verbunden ist. Das Motorgehäuse 1 und damit das Sägeblatt 2 ist in bekannter Weise an einer Achse 5 zur Einstellung der Schnittiefe schwenkbar zwischen Schutzhaube 3 und Bügel 4 gelagert. Die Schutzhaube 3 weist ferner Gewindebuchsen 6 auf, in die Feststellschrauben 7 einschraubbar sind.

Mit diesen Feststellschrauben 7 ist nun eine Grundplatte 8 mit der Schutzhaube 3 verbunden, wobei in zur Auflagefläche 9 der Grundplatte 8 senkrechten Konsolen 10 und 11 Längsschlitze 12 vorgesehen sind, in die die Feststellschrauben 7 eingreifen.

Da die Gewindebuchsen 8 miteinander fluchten, ist es auch in bekannter Weise möglich, das Motorgehäuse 1 zusammen mit der Schutzhaube 3 um diese Achse zur Ausführung von Schrägschnitten zu kippen. Dazu ist in der Konsole 10 ein weiterer Längsschlitz 13 und ein kreissegmentförmiger Schwenkschlitz 14 vorgesehen, wobei eine Feststellschraube 15 so in die beiden Schlitze 13 bzw. 14 eingreift, daß entweder eine Kippbewegung des Motorgehäuses 1 oder eine Verschiebung der Grundplatte 8 möglich ist.

Die Grundplatte 8 weist weiterhin eine zum Sägeblatt 2 parallele Anschlagfläche 16 auf, die als Längsanschlag beim Schattenfugensägen dient.

Die Verwendung der erfindungsgemäßen Handkreissäge als Schattenfugensäge ist in Fig. 3 dargestellt. Dabei sollen die Stirnseiten 17 der an der Decke befestigten Bretter 18 parallel zur Wand 19 nach einer Geraden abgesägt werden.

Die Grundplatte 8 wird dazu in Richtung Sägeblatt verschoben und die Anschlagfläche 16 dient als Längsanschlag an der Wand 19.

## Patentansprüche

1. Handkreissäge mit Grundplatte, mit der eine Schutzhaube und ein Motorgehäuse mit antreibbarem Sägeblatt verbunden sind, dadurch gekennzeichnet, daß die Grundplatte (8) senkrecht zum Sägeblatt (2) verschieb- und feststellbar am Motorgehäuse (1) angeordnet ist.

2. Handkreissäge nach Anspruch 1, dadurch gekennzeichnet, daß in zur Auflagefläche (9) der Grundplatte (8) senkrechten Konsolen (10, 11) Längsschlitze (12, 13) vorgesehen sind, in denen die Schutzhaube (3) mit dem damit verbundenen Motorgehäuse (1) verschieb- und feststellbar gelagert ist.

3. Handkreissäge nach Anspruch 1 oder 2, dadurch gekennzeichnet, daß die Grundplatte (8) eine zum Sägeblatt (2) parallele Anschlagfläche (16) aufweist.

## Claims

1. A manual circular saw with baseplate, with which a safety guard and a motor housing having drivable sawblade are connected, characterized in that the baseplate (8) is arranged vertical to the sawblade (2) and movable and lockable on the motor housing (1).

2. A manual circular saw according to Claim 1, characterized in that brackets (10, 11) vertical to the rest surface (9) of the baseplate (8) are provided with slots (12, 13) in which the safety guard (3) is mounted movable and lockable with the connected motor housing (1).

3. A manual circular saw according to Claim 1 or 2, characterized in that the baseplate (8) has a stop surface (16) parallel to the sawblade (12).

## Revendications

1. Scie circulaire à main avec plaque d'assise, à laquelle sont reliés un capot protecteur et un carter de moteur avec lame de scie entraînable, caractérisée en ce que la plaque d'assise (8) est, perpendiculairement à la lame de la scie (2), disposée sur le carter de moteur (1) avec possibilité de déplacement et de fixation.

2. Scie circulaire d'après la revendication n° 1, caractérisée en ce que des trous oblongs (12, 13) sont prévus dans des consoles (10, 11) perpendiculaires à la surface d'appui (9) de la plaque d'assise (8), trous dans lesquels sont logés, avec possibilité de déplacement et de fixation, le capot protecteur (3) et le carter de moteur (1) qui lui est relié.

3. Scie circulaire à main d'après la revendication n° 1 ou 2, caractérisée en ce que la plaque d'assise (8) présente une surface d'appui (16) parallèle à la lame de scie (2).
